# EUROPÄISCHE PATENTSCHRIFT

(11) **EP 2 870 043 B1**
(45) Veröffentlichungstag und Bekanntmachung des Hinweises auf die Patenterteilung: **19.10.2016**
(21) Anmeldenummer: 13734003.0
(22) Anmeldetag: 25.06.2013
(51) Int. Cl.: B61F 5/24, B61F 5/22

(54) **SCHIENENFAHRZEUG MIT WANKSTABILISATOR**
RAIL VEHICLE WITH ROLL STABILISER
VÉHICULE FERROVIAIRE DOTÉ D'UN STABILISATEUR ANTI-ROULIS

(30) Priorität: 09.07.2012 AT 502752012
(43) Veröffentlichungstag der Anmeldung: 13.05.2015
(73) Patentinhaber: Siemens AG Österreich, 1210 Wien (AT)
(72) Erfinder: BRANDSTÄTTER, Christian, A-8020 Graz (AT); KASERER, Gerhard, A-8101 Gratkorn (AT); PLANKENSTEINER, Christian, A-9991 Dölsach (AT); SUMNITSCH, Michael, A-8045 Graz (AT)
(74) Vertreter: Maier, Daniel Oliver
(86) Internationale Anmeldenummer: PCT/EP2013/063231
(87) Internationale Veröffentlichungsnummer: WO 2014/009142

(56) Entgegenhaltungen:
- WO-A2-2010/113045
- DE-C1- 4 410 970
- DE-C2- 2 839 904

## Beschreibung

### Technisches Gebiet

Die Erfindung betrifft ein Schienenfahrzeug mit zumindest einem Fahrwerk und mit zumindest zwei Wankstabilisatoren pro Fahrwerk, die mit dem Fahrwerk und dem Wagenkasten in Verbindung stehen, wobei jeder Wankstabilisator umfasst
- eine quer zur Fahrzeuglängsrichtung an einem Fahrzeugteil angeordnete Torsionswelle,
- an dieser zu beiden Seiten der Fahrzeuglängsachse drehfest angebrachte Hebel,
- je eine Zug-Druckstange für jeden Hebel, wobei jeder Hebel gelenkig mit einem Ende der Zug-Druckstange verbunden ist und diese mit ihrem anderen Ende mit dem Wagenkasten gelenkig verbunden ist.

Ein solches, an sich bekanntes Schienenfahrzeug verfügt in der Regel über zumindest zwei Lauf- oder Fahrwerke.

### Stand der Technik

Bei Schienenfahrzeugen - aber auch bei anderen Fahrzeugen - ist der Wagenkasten in der Regel gegenüber den Radeinheiten, beispielsweise Radpaaren oder Radsätzen, über eine oder mehrere Federstufen federnd gelagert. Die bei Bogenfahrt auftretende, quer zur Fahrbewegung und damit quer zur Fahrzeuglängsachse wirkende Zentrifugalbeschleunigung bedingt wegen des vergleichsweise hoch liegenden Schwerpunkts des Wagenkastens die Tendenz des Wagenkastens, sich gegenüber den Radeinheiten nach bogenaußen zu neigen, mithin also eine Wankbewegung um eine zur Fahrzeuglängsachse parallele Wankachse auszuführen. Solche Wankbewegungen sind oberhalb bestimmter Grenzwerte zum einen dem Fahrkomfort abträglich. Zum anderen bringen sie die Gefahr einer Verletzung des zulässigen Lichtraumprofils sowie im Hinblick auf die Entgleisungssicherheit unzulässiger einseitiger Radentlastungen mit sich.

Um dies zu verhindern, werden in der Regel Wankstützeinrichtungen in Form sogenannter Wankstabilisatoren eingesetzt. Deren Aufgabe ist es, der Wankbewegung des Wagenkastens einen Widerstand entgegenzusetzen, um sie zu mindern, während die Hub- und Tauchbewegungen des Wagenkastens gegenüber den Radeinheiten, also dem Fahrwerk, nicht behindert werden sollen. Solche Wankstabilisatoren sind in verschiedenen hydraulisch oder rein mechanisch wirkenden Ausführungen bekannt. Häufig kommt eine sich quer zur Fahrzeuglängsrichtung erstreckende Torsionswelle zum Einsatz, wie sie beispielsweise aus der EP 1 075 407 B1 oder aus der DE 24 21 874 A1 bekannt ist.

Auf dieser Torsionswelle sitzen zu beiden Seiten der Fahrzeuglängsachse drehfest angebrachte Hebel, die sich in Fahrzeuglängsrichtung erstrecken. Diese Hebel sind wiederum mit Lenkern oder dergleichen verbunden, welche kinematisch parallel zu den Federeinrichtungen des Fahrzeugs angeordnet sind. Beim Einfedern der Federeinrichtungen des Fahrzeugs werden die auf der Torsionswelle sitzenden Hebel über die mit ihnen verbundenen Lenker in eine Drehbewegung versetzt. Kommt es bei der Bogenfahrt zu einer Wankbewegung mit unterschiedlichen Federwegen der Federeinrichtungen auf den beiden Seiten des Fahrzeugs, ergeben sich hieraus unterschiedliche Drehwinkel der auf der Torsionswelle sitzenden Hebel. Die Torsionswelle wird demgemäß mit einem Torsionsmoment beaufschlagt, welches sie - je nach ihrer Torsionssteifigkeit - bei einem bestimmten Torsionswinkel durch ein aus ihrer elastischen Verformung resultierendes Gegenmoment ausgleicht und so eine weitere Wankbewegung verhindert. Dabei kann bei mit Drehgestellen ausgestatteten Schienenfahrzeugen die Wankstützeinrichtung sowohl für die Sekundärfederstufe vorgesehen sein, d. h. zwischen einem Fahrwerksrahmen und dem Wagenkasten wirken. Ebenso kann die Wankstützeinrichtung auch in der Primärstufe eingesetzt werden, d. h. zwischen den Radeinheiten und einem Fahrwerksrahmen oder - bei fehlender Sekundärfederung - einem Wagenkasten wirken.

Der Wankstabilisator ist sowohl für Einzelrad-Laufwerke als auch für einachsige, d. h. nur einen einzelnen Radsatz aufweisende Laufwerke und auch für Drehgestelle vorgesehen. Als Lauf- oder Fahrwerk wird der Teil eines Schienenfahrzeugs bezeichnet, mit dem das Fahrzeug auf den Schienen fährt und geführt wird. Als Drehgestell wird ein Laufwerk mit zwei oder mehr in einem Rahmen angeordneten Radsätzen bezeichnet. Zu den Baugruppen eines Drehgestells gehören unter anderem die Primärfederung und gegebenenfalls eine Sekundärfederung. Als Primärfederung wird die Federung zwischen dem Drehgestellrahmen und den Radsätzen bezeichnet. Die Sekundärfederung dient bei Drehgestellen mit zweistufiger Federung als zweite Federungsstufe zum Abfedern des Fahrzeugkastens gegenüber dem Drehgestellrahmen.

Bei den genannten Veröffentlichungen sind die Zug-Druckstangen bzw. Lenker zur möglichst vollständigen Entkoppelung der Bewegungen senkrecht angeordnet. Manchmal ist eine solche vertikale Anordnung aber aus konstruktiven Gründen nicht möglich oder nicht erwünscht. Definiert man die Fahrzeuglängsachse als x-Achse eines rechtwinkeligen Koordinatensystems, die Querrichtung des Fahrzeugs als y-Achse und die Vertikalrichtung des Fahrzeugs als z-Achse, so könnten die Zug-Druckstangen so gegenüber der Vertikalrichtung verkippt werden, dass sie - als Projektion in die y-z-Ebene oder x-z-Ebene betrachtet - in zumindest einer Projektion gekippt erscheinen. Dies führt allerdings neben einer Verkoppelung von Bewegungen bei ungünstiger Anordnung auch zu höheren dynamischen Kräften in den Zug-Druckstangen bei Bogenfahrten und zu höheren Ausdrehwiderständen des Fahrwerks.

Der Ausdrehwiderstand ist jene Kraft, die das Fahrwerk einem Ausdrehen entgegensetzt. Sie ist ein Maß für die Freigängigkeit von Drehgestellen bzw. Fahrwerken. Die Drehachse des Fahrwerks, um welche sich das Fahrwerk relativ zum Wagenaufbau drehen kann, ist parallel zur zuvor definierten z-Achse. Der Ausdrehwiderstand kann mittels eines Gleisdrehkranzes gemessen werden, der mittels Hydraulikzylindern das Fahrwerk nach links und rechts ausdreht. Bei diesem Ausdrehvorgang wird über eine Kraftmessdose auf dem Hydraulikzylinder der

Ausdrehwiderstand, abhängig vom Ausdrehwinkel, gemessen.

Ein weiteres Schienenfahrzeug mit einem Wankstabilisator ist aus der DE 28 39 904 C2 bekannt.

### Darstellung der Erfindung

Es ist daher eine Aufgabe der vorliegenden Erfindung, Wankstabilisatoren zur Verfügung zu stellen, welche zu einer Reduktion der dynamischen Kräfte auf die Zug-Druckstangen bei deren schräger Anordnung und der Vermeidung einer Erhöhung des Ausdrehwiderstandes des Fahrwerkes führen.

Diese Aufgabe wird durch ein Schienenfahrzeug mit Wankstabilisatoren mit den Merkmalen des Patentanspruchs 1 gelöst. Vorteilhafte Ausgestaltungen der Erfindung sind in den abhängigen Ansprüchen definiert.

Erfindungsgemäss ist vorgesehen, dass sich die gedachten Verlängerungen aller Zug-Druckstangen in zumindest einem Beladezustand des Fahrzeuges - idealerweise - in einem Punkt schneiden, der - genau oder näherungsweise - auf der Drehachse der Ausdrehbewegung des Fahrwerkes liegt. Üblicherweise liegt diese Drehachse im geometrischen Zentrum des Fahrwerkes. Normalerweise sind die Zug-Druckstangen gleich weit von diesem Punkt entfernt.

Im speziellen, aber üblichen Fall einer bezüglich der x-z-Ebene spiegelsymmetrischen Anordnung der Zug-Druckstangen ist jede Zug-Druckstange, genauer gesagt, ihre zentrale Längsachse, somit ein Teilabschnitt einer Mantellinie eines gedachten Kreiskegels, dessen Spitze idealerweise auf der Drehachse der Ausdrehbewegung des Fahrwerkes liegt.

Die Zug-Druckstangen der Wankstabilisatoren schließen bei der vorliegenden Erfindung in der Regel nicht nur bezüglich einer Querebene, welche normal zur Fahrzeuglängsachse verläuft (der y-z-Ebene gemäß voriger Definition) einen Winkel mit der Vertikalen ein, sondern auch in einer senkrechten Ebene längs des Fahrzeugs (der x-z-Ebene gemäß voriger Definition).

Es hat sich gezeigt, dass bei erfindungsgemäßer Anordnung der Zug-Druckstangen eine Reduktion der maximalen dynamischen Kräfte in den Zug-Druckstangen auf das Niveau von Zug-Druckstangen bei herkömmlicher vertikaler Anordnung möglich ist, wenn die maximalen Kräfte aus Szenarien resultieren, die eine Ausdrehung des Fahrwerkes beinhalten. Die Zug-Druckstangen und deren Gelenke erreichen dadurch eine höhere Lebensdauer und müssen eventuell weniger oft ausgetauscht werden.

Die erfindungsmäßige Anordnung ist unabhängig davon, ob die Torsionswelle am Fahrwerk oder am Wagenkasten gelagert ist, ob die Zug-Druck Stangen nach oben oder nach unten zeigen, und ob der Schnittpunkt der gedachten Verlängerung der Zug-Druck Stangen unterhalb oder oberhalb des Wanksystems liegt.

Erfindungsgemäss sind pro Fahrwerk zumindest zwei Wankstabilisatoren vorgesehen (es könnten aber auch mehrere Paare von Wankstabilisatoren vorgesehen sein), deren Torsionswellen parallel angeordnet sind und wo die gedachten Verlängerungen aller Zug-Druckstangen sich in zumindest einem Beladezustand des Fahrzeuges in einem Punkt schneiden, der näherungsweise auf der Drehachse der Ausdrehbewegung des Fahrwerkes liegt. Die Zug-Druckstangen sind somit spiegelsymmetrisch bezüglich der eingangs definierten y-z-Ebene und x-z-Ebene angeordnet. Es liegen somit alle vier Zug-Druckstangen auf einem allen Zug-Druckstangen gemeinsamen Kegelmantel, wobei die Höhenachse des Kegels mit der Drehachse der Ausdrehbewegung des Fahrwerks zusammenfällt.

Die erfindungsgemäße Anordnung der Zug-Druckstangen ist in der Praxis, beim Betrieb des Schienenfahrzeugs, normalerweise nur bei einer bestimmten Belastung des Schienenfahrzeugs gegeben. Denn je nach Beladung kommt es zu einer unterschiedlichen Einfederung und dadurch zu einer unterschiedlichen Schrägstellung der Zug-Druckstangen. Da die größten Kräfte in den Zug-Druckstangen üblicherweise bei voller Beladung auftreten, bietet sich dieser Zustand für die erfindungsgemäße geometrische Anordnung der Zug-Druckstangen an. Es könnte aber genauso ein anderer Zustand, etwa der leere Zustand des Wagenkastens gewählt werden, wo die Zug-Druckstangen die erfindungsgemäße Position einnehmen.

Die Schrägstellung der Zug-Druckstangen, also deren Neigung gegenüber der Drehachse der Ausdrehbewegung, wird in der Regel zwischen 2° und 10° liegen. Wird also eine Zug-Druckstange in die y-z-Ebene und/oder x-z-Ebene projiziert, so schließt sie mit der z-Richtung einen Winkel zwischen 2° und 10° ein.

Die erfindungsmäßige Anordnung der Zug-Druckstangen erfüllt ihren Zweck auch, wenn die Anordnung von der beschrieben Idealanordnung geringfügig abweicht, d.h. wenn sich die gedachten Verlängerungen der Zug-Druckstangen eines Wankstabilisators nicht exakt in einem Punkt treffen bzw. dieser Schnittpunkt nicht exakt auf der Drehachse liegt.

Die erfindungsgemäße Anordnung der Zug-Druckstangen lässt sich auch auf Sekundärvertikaldämpfer anwenden, auch wenn dort die Verringerung der Kräfte in den Sekundärvertikaldämpfern nicht eine so große Bedeutung hat.

### Kurzbeschreibung der Figuren

Zur weiteren Erläuterung der Erfindung wird im nachfolgenden Teil der Beschreibung auf die Figuren Bezug genommen, aus der weitere vorteilhafte Ausgestaltungen, Einzelheiten und Weiterbildungen der Erfindung zu entnehmen sind. Es zeigen:
Fig. 1 zwei erfindungsgemäße Wankstabilisatoren für ein Fahrwerk in perspektivischer Darstellung,
Fig. 2 die Seitenansicht eines Fahrwerks in Querrichtung mit zwei erfindungsgemäßen Wankstabilisatoren,
Fig. 3 eine Draufsicht auf das Fahrwerk aus Fig. 2,
Fig. 4 die Seitenansicht des Fahrwerks aus Fig. 2 in Längsrichtung.

### Ausführung der Erfindung

In Fig. 1 sind zwei erfindungsgemäße Wankstabilisatoren dargestellt, die in einem Schienenfahrzeug eingebaut sind. Zur besseren Beschreibung der Erfindung sind die übrigen Teile des Schienenfahrzeugs nicht dargestellt.

Jeder Wankstabilisator weist eine Torsionswelle 1 auf, an deren Enden jeweils ein Hebel 2 angeordnet ist. In einem rechtwinkeligen Koordinatensystem mit einer x-Achse parallel zur Fahrzeuglängsachse, mit einer y-Achse in Querrichtung des Fahrzeugs und einer z-Achse in Vertikalrichtung des Fahrzeugs ist die Torsionswelle 1 parallel zur y-Achse angeordnet, währen die Hebel 2 parallel zur x-Achse liegen.

Die vier Zug-Druckstangen 3 sind mittels je eines Kugelgelenks 4 an einem Ende gelenkig mit dem freien Ende des Hebels 2 verbunden. Am anderen Ende sind die Zug-Druckstangen 3 jeweils über ein weiteres Kugelgelenk 8 mit dem nicht dargestellten Wagenkasten oder dem Fahrwerk verbunden. Die Zug-Druckstangen 3 schließen sowohl in y-Richtung als auch in x-Richtung einen Winkel mit der z-Richtung ein, indem ihr - hier oberes - Ende vom Hebel 2 weg geneigt ist. Wenn die z-Achse des rechtwinkeligen Koordinatensystems so festgelegt ist, dass sie die Fahrzeuglängsachse genau in der Mitte zwischen den beiden Torsionswellen 1 schneidet, dann muss die Neigung der Zug-Druckstangen 3 erfindungsgemäß so eingestellt sein, dass sich die strichliert dargestellten Verlängerungen der vier Zug-Druckstangen 3 - hier im Fall der Fig. 1 unter den Wankstabilisatoren - in einem gemeinsamen Punkt auf der z-Achse schneiden. Die Zug-Druckstangen 3 liegen aufgrund der bezüglich der y-z-Ebene und x-z-Ebene spiegelsymmetrischen Anordnung somit auf dem Mantel eines geraden Kreiskegels, der also eine kreisförmige Grundfläche und eine darauf normal stehende Achse aufweist. Die Achse des Kreiskegels liegt auf der z-Achse, seine Spitze unter den Zug-Druckstangen 3.

Es wäre auch möglich, dass bei gleicher Anordnung der Torsionswellen 1 und der Hebel 2 die Zug-Druckstangen 3 an ihren vom Hebel 2 abgewandten Enden zur z-Achse hin geneigt sind, sodass sich die Spitze des Kreiskegels oberhalb der Wankstabilisatoren befindet.

In den Fig. 2-4 ist ein Fahrwerk 6 mit erfindungsgemäßen Wankstabilisatoren gemäß Fig. 1 dargestellt. Das Fahrwerk 6 umfasst unter anderem die Lager für die Räder 9. Die Torsionswellen 1 sind am Wagenkasten 7 befestigt, sie verlaufen in Fahrzeugquerrichtung (parallel zur y-Achse). Die beiden Wankstabilisatoren sind bezüglich der y-z-Ebene spiegelbildlich angeordnet, jeder Wankstabilisator ist zusätzlich spiegelbildlich bezüglich der x-z-Ebene ausgebildet. Die Wankstabilisatoren sind mit dem Fahrwerk 6 einerseits und mit dem Wagenkasten 7 andererseits verbunden. In Fig. 3 ist die Draufsicht auf die Wankstabilisatoren aus Fig. 1 entlang der z-Achse dargestellt. Die z-Achse ist hier der Punkt, in dem sich die strichliert dargestellte x-Achse mit der y-Achse schneidet. Die z-Achse entspricht der Drehachse der Ausdrehbewegung des Fahrwerks 6.

Selbstverständlich können zur Ausführung der Erfindung auch andere Gelenke als Kugelgelenke zur Anwendung kommen. Die Kugelgelenke 8 bzw. andere Gelenke am Ende 5 der Zug-Druckstangen 3 können auch über andere Vorrichtungen, wie Feder- oder Dämpfereinrichtungen am Wagenkasten angreifen.

### Bezugszeichenliste:

- 1: Torsionswelle
- 2: Hebel
- 3: Zug-Druckstange
- 4: Kugelgelenk zwischen Hebel 2 und Zug-Druckstange 3
- 5: Ende der Zug-Druckstange 3
- 6: Fahrwerk
- 7: Wagenkasten
- 8: Kugelgelenk am Ende 5 der Zug-Druckstange 3
- 9: Rad
- x: Fahrzeuglängsachse (x-Achse)
- y: Querrichtung (y-Achse)
- z: Vertikalrichtung (z-Achse)

## Patentansprüche

1. Schienenfahrzeug mit zumindest einem Fahrwerk und zumindest zwei Wankstabilisatoren pro Fahrwerk, die mit dem Fahrwerk (6) und dem Wagenkasten (7) in Verbindung stehen, wobei jeder Wankstabilisator umfasst:
- eine quer zur Fahrzeuglängsrichtung an einem Fahrzeugteil(6) angeordnete Torsionswelle (1),
- an dieser zu beiden Seiten der Fahrzeuglängsachse drehfest angebrachte Hebel(2)
- je eine Zug-Druckstange (3) für jeden Hebel (2), wobei jeder Hebel gelenkig mit einem Ende der Zug-Druckstange verbunden ist und diese mit ihrem anderen Ende (5) mit dem Wagenkasten (7) gelenkig verbunden ist,
**dadurch gekennzeichnet, dass** sich die gedachten Verlängerungen aller Zug-Druckstangen (3) in zumindest einem Beladezustand des Fahrzeuges in einem Punkt schneiden, der auf der Drehachse der Ausdrehbewegung des Fahrwerkes (6) liegt.

2. Schienenfahrzeug nach Anspruch 1, **dadurch gekennzeichnet,**
**dass** der Beladungszustand bei voller Beladung
herangezogen wird.

3. Schienenfahrzeug nach einem der Ansprüche 1 oder 2,
**dadurch gekennzeichnet, dass** die Schrägstellung der Zug-Druckstangen (3) zwischen 2° und 10° liegt.

## Claims

1. Rail vehicle having at least one running gear and at least two anti-roll stabilisers per running gear which is connected to the running gear (6) and the vehicle body (7), wherein each anti-roll stabiliser comprises
- a torsion shaft (1) disposed on a vehicle part (6) transversely to the vehicle's longitudinal direction
- levers (2) anti-rotationally mounted thereon on both sides of the vehicle's longitudinal axis
- a draw/push bar (3) for each lever (2), wherein each lever is articulately connected to one end of the draw/push bar, the other end (5) of which is articulately connected to the vehicle body (7)
**characterised in that,** in at least one loading state of the vehicle, the imaginary extensions of the two draw/push bars (3) intersect at a point which lies on the axis of rotation of the outward rotational movement of the running gear (6).

2. Rail vehicle according to claim 1,
**characterised in that** the loading state is used at full load.

3. Rail vehicle according to one of claims 1 or 2,
**characterised in that** the draw/push bars (3) are angled at between 2° and 10°.

## Revendications

1. Véhicule ferroviaire avec au moins un châssis et au moins deux stabilisateurs antiroulis par châssis qui sont reliés au châssis (6) et à la caisse de voiture (7), chaque stabilisateur antiroulis comprenant :
- un arbre de torsion (1) disposé sur une partie (6) du véhicule, transversalement à la direction longitudinale du véhicule,
- des leviers (2) montés de manière solidaire en rotation sur ledit arbre de torsion, de part et d'autre de l'axe longitudinal du véhicule,
- une barre de traction-compression (3) pour chaque levier (2), chaque levier étant relié de façon articulée à une extrémité de ladite barre de traction-compression et celle-ci étant reliée de façon articulée, par son autre extrémité (5), à la caisse de voiture (7),
**caractérisé en ce que** les prolongements imaginaires de toutes les barres de traction-compression (3) se coupent dans au moins un état de charge du véhicule en un point qui est situé sur l'axe de rotation du mouvement de rotation vers l'extérieur du châssis (6).

2. Véhicule ferroviaire selon la revendication 1, **caractérisé en ce qu**'il est tenu compte de l'état de charge à pleine charge.

3. Véhicule ferroviaire selon l'une des revendications 1 ou 2, **caractérisé en ce que** l'inclinaison des barres de traction-compression (3) est comprise entre 2° et 10°.
